# EUROPÄISCHE PATENTSCHRIFT

(11) **EP 0 068 095 B1**
(45) Veröffentlichungstag und Bekanntmachung des Hinweises auf die Patenterteilung: **05.03.1986**
(21) Anmeldenummer: 82103444.4
(22) Anmeldetag: 23.04.1982
(51) Int. Cl.: B04B 3/02

(54) **Schubzentrifuge**
Pusher centrifuge
Centrifugeuse à poussoir

(30) Priorität: 25.06.1981 CH 4199/81
(43) Veröffentlichungstag der Anmeldung: 05.01.1983
(73) Patentinhaber: Sulzer - Escher Wyss AG, CH-8023 Zürich (CH)
(72) Erfinder: Mülhaupt, Bruno, CH-8952 Schlieren (CH)
(74) Vertreter: Kubr, Václav

## Beschreibung

Die Anmeldung betrifft eine Schubzentrifuge mit mindestens einer in einem Gehäuse rotierbar gelagerten Siebtrommel und mit einem in der Siebtrommel zu ihr koaxial angeordneten, scheibenförmigen Schubboden, der rotierbar und zwischen Wendepunkten relativ zu der Siebtrommel in der Längsrichtung hin und her verschiebbar ist, und zum Bestreichen eines Längsabschnittes der Filterfläche der Siebtrommel und zum Schieben eines Filterkuchens der Siebtrommel entlang in Richtung zu Austragsöffnungen für den Filterkuchen vorgesehen ist, wobei die Wendepunkte vorzugsweise beiderseits der gedachten Mittellinie der Siebtrommel liegen, wobei zum Zuführen der zu trennenden Suspension in der Siebtrommel ein koaxial zu ihr angeordnetes Speiserohr vorgesehen ist, und wobei an den beiden Seiten der Siebtrommel die Austragsöffnungen für den Filterkuchen vorhanden sind.

Solche Schubzentrifugen sind zum Beispiel aus DE-AS 1 065333 und aus DE-AS 1 114149 bekannt.

Die generellen Vorteile der Schubzentrifuge, wie hoher Durchsatz und kleine Restfeuchte sind verbunden mit dem Nachteil, dass die Zentrifuge nur mit relativ hohen Feststoffkonzentrationen gespeist werden kann. Nimmt die Einlaufkonzentration ab, so besteht die Gefahr des Schwemmens. Mit Schwemmen wird der Betriebszustand bezeichnet, wenn die Entwässerungszeit zwischen zwei Hüben des Schubbodens nicht ausreicht, um den Sumpf vor dem Schubboden soweit zu entwässern, dass der Kuchen transportierbar wird. Als Sumpf wird hier der Längsabschnitt der Siebtrommel bezeichnet, der vom Schubboden bestrichen wird. Falls die Entwässerung nicht ausreicht, befindet sich im Sumpf beim Zurückkehren des Schubbodens immer noch eine Suspension, die nicht als Kuchen verschiebbar ist, wodurch es zu dem erwähnten Schwemmen kommt.

Das ist auch der Fall bei den beiden oben genannten, bekannten Zentrifugen. Sie weisen für jede Seite bezüglich des Schubbodens eine getrennte Speiseleitung auf, von welchen eine an einer Seite und die zweite an der anderen Seite des Schubbodens münden, so dass der Sumpfbereich beiderseits des Schubbodens unter einer ständigen Zufuhr der Suspension steht und zum Schwemmen kommen kann.

Um dieses Problem zu lösen, d. h. in dem Sumpf eine ausreichende Entwässerung zu erreichen, wurde verschiedentlich versucht zusätzliche Siebflächen in die Zentrifuge an dem Wege der zu trennenden Suspension zu dem Sumpf hin einzubauen. Es ist jedoch mit diesen Massnahmen nicht gelungen, den Einsatzbereich der Schubzentrifuge in Richtung zu dünnen Suspensionen zu vergrössern.

Bei verhältnismässig gut sedimentierbaren Suspensionen werden solche dünnen Suspensionen zuerst durch statisches Sedimentieren eingedickt und erst nachher in eine Schubzentrifuge eingeführt. Bei schlecht sedimentierenden Suspensionen werden zur Voreindickung eventuell andere Maschinen eingesetzt, wie z. B. Zentrifugaldekanter, mit denen es möglich ist auch dünne Suspensionen zu verarbeiten. Diese Systeme sind konstruktionsmässig recht kompliziert und dementsprechend teuer und was die Bedienung betrifft problematisch.

Der Erfindung liegt die Aufgabe zugrunde, eine Schubzentrifuge der anfangs angegebenen Art zu schaffen, mit welcher sich auch dünne Suspensionen verarbeiten lassen.

Diese Aufgabe wird erfindungsgemäss dadurch gelöst, dass die Ausflussöffnung des Speiserohrs radial nach aussen weist, in der Mitte zwischen den beiden Wendepunkten des Schubbodens liegt, und dass der Schubboden eine zentrale Oeffnung aufweist, die einen Durchgang für das Speiserohr durch den Schubboden freigibt, so dass sich die Ausflussöffnung des Speiserohres beim Hin- und Herverschieben des Schubbodens relativ zu der Ausflussöffnung abwechselnd an der einen oder anderen Seite des Schubbodens befindet.

Durch diese erfindungsgemässe Anordnung ist es möglich, ein neues Verfahren bei der Anwendung einer Schubzentrifuge durchzuführen : Der Strom der zufliessenden Suspension wird erst dann in den Sumpf zugelassen, wenn der Sumpfabschnitt durch das Verschieben des Schubbodens freigelegt wurde, so dass die freigemachte Siebfläche die Flüssigkeit der eintretenden Suspension durchlassen kann. Das Verteilen der zu trennenden Suspension auf die beiden Trommelabschnitte erfolgt automatisch durch Verschieben des Schubbodens, wobei jedoch der Durchfluss der Suspension durch das Speiserohr ununterbrochen bleibt, so dass es zu keinen Druckschlägen in der die Suspension führenden Rohrleitung kommt.

Nach einem Ausführungsbeispiel der erfindungsgemässen Schubzentrifuge ist diese mit einer Waschvorrichtung zum Waschen des Filterkuchens an der Siebfläche der Siebtrommel versehen.

Nach einem weiteren Ausführungsbeispiel ist es möglich, die Schubzentrifuge als zweistufig arbeitende Zentrifuge zu gestalten.

Im weiteren wird der Erfindungsgegenstand anhand Beschreibung einiger Ausführungsbeispiele näher erklärt. Die Beschreibung bezieht sich auf Zeichnungen, in denen zeigen :
Figur 1 im Längsschnitt die Schubzentrifuge, in der sich der Schubboden an einem Wendepunkt befindet,
Figur 2 dieselbe Schubzentrifuge, bei welcher jedoch der Schubboden an dem anderen Wendepunkt steht,
Figur 3 eine Ausführung des Speiserohres im Längsschnitt und in einem dazugehörenden Querschnitt gemäss Linie 1/1,
Figur 4 einen Teil der Zentrifuge un vergrössertem Massstab,
Figur 5 einen anderen Teil der Zentrifuge in vergrössertem Massstab,
Figur 6 ein weiteres Ausführungsbeispiel im Längsschnitt,
Figur 7 eine anwendbare Siebtrommel im Längsschnitt,
Figur 8 schematisch, eine zweistufige Schubzentrifuge.

In einem Gehäuse 1 der Schubzentrifuge ist rotierbar eine Siebtrommel 2 gelagert. In der Siebtrommel 2 und zu ihr koaxial ist ein scheibenförmiger Schubboden 4 angeordnet, der rotierbar ist und zwischen zwei Wendepunkten, 5 in Fig. 1, und 6 in Fig. 2, relativ zu der Siebtrommel 2 in der Längsrichtung hin und her verschiebbar ist. Bei dieser Hin- und Herbewegung bestreicht der Schubboden 4 einen Längsabschnitt zwischen den Wendepunkten 5 und 6 der Filterfläche der Siebtrommel 2 und verschiebt dabei jeweils einen Filterkuchen der Siebtrommel 2 entlang in Richtung zu Austragsöffnungen 7, die für das Herauslassen des Filterkuchens vorgesehen sind. Jeweils nach dem Verschieben des Filterkuchens in Richtung zu den Austragsöffnungen und nach dem Verschieben des Schubbodens zu dem jeweiligen Wendepunkt entsteht so zwischen dem Filterkuchen und dem Schubboden ein leerer Raum, der Sumpf, der hier mit 28 bezeichnet ist.

Die Wendepunkte 5 und 6 liegen vorzugsweise beiderseits der gedachten Mittellinie 3, in Fig. 1, der Siebtrommel 2, der Schubboden 4 oszilliert also in einem Längsabschnitt der Siebtrommel um diese gedachte Mittellinie 3. Zum Zuführen einer zu trennenden Suspension in die Siebtrommel 2 ist ein Speiserohr 8 vorgesehen, das zu der Siebtrommel koaxial angeordnet ist. Eine Ausflussöffnung 9 des Speiserohres 8 liegt in der Mitte zwischen den beiden Wendepunkten 5 und 6 des Schubbodens 4 und weist den Strom der Suspension radial nach aussen, d. h. in radialer Richtung zu der Siebfläche der Siebtrommel 2. Dabei hat der Schubboden 4 eine zentrale Oeffnung 10, die einen Durchgang für das Speiserohr durch den Schubboden bei seiner Hin- und Herbewegung relativ zu der Ausflussöffnung freigibt. Auf diese Weise befindet sich die Ausflussöffnung 9 des Speiserohres 8 bei dem Hin- und Herverschieben des Schubbodens 4 relativ zu der Ausflussöffnung abwechselnd auf der einen oder anderen Seite des Schubbodens 4. So wird jeweils der Zufluss der zu trennenden Suspension in den Sumpf 28 eingeleitet, wenn sich der Siebboden 4, nach dem Wegschieben des Filterkuchens zu dem nächsten Wendepunkt hin bewegt und so den Längsabschnitt der Filterfläche freigelegt hat, so dass die Flüssigkeit der Suspension, durch keine Filterkuchenschicht behindert, durch die Siebfläche der Trommel 2 abgeführt wird. Auf diese Weise wird der Filterkuchen der Siebtrommel 2 entlang in beiden Längsrichtungen weggeschoben. Zum Herausführen des Filterkuchens, des Produktes aus der Siebtrommel sind an beiden Seiten der Siebtrommel 2 Austragsöffnungen 7 für das Produkt vorhanden.

Das Speiserohr 8 kann zum Lenken des Stromes in der Richtung radial auswärts mit einer Prallplatte versehen sein, wie es z. B. in der Fig. 1 und 2 am Ende des Rohres 8 zu sehen ist. Es wäre aber auch möglich, wie es in der Fig. 3 gezeigt ist, das Speiserohr 8 mit einem Deckel abzuschliessen und für den Ausfluss der zuzuführenden Suspension Oeffnungen 9 anzuordnen.

Wie es besonders in der Fig. 4 deutlich zu sehen ist, weist die die zentrale Oeffnung 10 in dem Schubboden 4 begrenzende Wand einen keilförmigen Querschnitt 11 auf, welcher gegen die Richtung der Strommrichtung der radial auswärts ausfliessenden Suspension weist und zum Verteilen des Stromes der Suspension dient.

Vorteilhafterweise ist an dem Schubboden 4 beiderseits je eine koaxial und parallel zu den Schubboden angeordnete Reibscheibe 12 bzw. 13 befestigt. Die Befestigung ist durch einige Stangen 24 gegeben, die jeweils zwischen dem Schubboden und der jeweiligen Reibscheibe 12 oder 13 angeordnet sind. Zwischen dem Schubboden 4 und der Reibscheibe 12 bzw. 13 ist so jeweils ein Zwischenraum gegeben für einen Durchfluss der zu trennenden Suspension in Richtung zu der Siebfläche der Siebtrommel 2. Die an der dem Speiserohr 8 zugewandten Seite des Schubbodens 4 angebrachte Reibscheibe 13 ist mit einer zentralen Oeffnung 14 zum Durchgang des Speiserohres versehen. Diese Reibscheiben 12 und 13 richten so den Strom der Suspension in den Raum des Sumpfes 28 und verhindern ein Zersprühen der Suspension in den sonstigen Innenraum der Siebtrommel 2. Sie beschleunigen, zusammen mit der Wand des Schubbodens 4 die Suspension in radialer Richtung.

Das zusammenbefestigte Gebilde, bestehend aus dem Schubboden 4 und den Reibscheiben 12 und 13 wird gelagert, rotiert und verschoben mittels einer Welle 25, die an der Reibscheibe 12 befestigt ist.

Wobei in dem Ausführungsbeispiel, welches besonders in den Fig. 1 und 2 gezeigt ist, die Siebtrommel 2 in dem Gehäuse 1 fliegend gelagert ist, zeigt das Ausführungsbeispiel gemäss Fig. 6 eine Lagerung an beiden Seiten der Siebtrommel 2 in dem Zentrifugengehäuse 1.

Nach dem Beispiel gemäss Fig. 7 lässt sich eine erfindungsgemässe Schubzentrifuge bauen, bei welcher die Siebtrommel in der Mitte einen zylindrischen Teil 15 aufweist, welcher beiderseits in einen konischen, sich in Richtung zu den Austragsöffnungen 7 an beiden Seiten dieser Siebtrommel erweiternden Teil 16 übergeht. Diese Siebtrommel ist an ihren beiden Seiten in dem Gehäuse gelagert. Der Schubboden 4 ist entlang dem zylindrischen Teil 15 verschiebbar angeordnet. Mit einer derartigen Siebtrommel wird einerseits eine Verlängerung der Siebflächen der Trommel ermöglicht und gleichzeitig auch der Transport des Filterkuchens und sein Austragen durch die Austragsöffnungen 7 entlang einer solchen verlängerten Siebfläche erleichtert.

Die Schubzentrifuge, wie es in den Fig. 1, 2 und 5 gezeigt ist, ist mit einer Waschvorrichtung 17 bzw. 18 zum Waschen des Filterkuchens an der Siebfläche der Siebtrommel 2 versehen. Die Waschvorrichtung 17 weist einen Korpus 21 auf, welcher in den Innenraum der Siebtrommel 2 eingebaut ist und an der Wand der Siebtrommel befestigt ist. Durch diesen Korpus führen Leitungen 22 zu Düsen 23, durch welche eine Waschflüssigkeit in Richtung auf den Filterkuchen auf der Siebfläche der Siebtrommel 2 herausgeschleudert wird. Die Waschflüssigkeit wird durch eine Leitung 19 zugeführt und wird in eine Rinne 20 an der Wand der Siebtrommel 2, aus welcher die Leitungen 22 zu den Düsen 23 führen, geleitet. Der Korpus 21 kann, wie es in Fig. 5 besonders deutlich gezeigt ist, zu einer zusätzlichen Lagerung der Welle 25 dienen, welche das Gebilde aus dem Schubboden 4 und den zwei Reibscheiben 12 und 13 trägt. Auf der anderen Seite der Schubzentrifuge ist das Waschen des Filterkuchens mittels einiger Rohre 18 möglich, durch welche die Waschflüssigkeit in den Innenraum der Siebrommel 2 geführt wird.

In der Fig. 8 ist schematisch eine zweistufige erfindungsgemässe Zentrifuge gezeigt. Dabei sind zwei ineinander geschachtelte, eine zweistufige Zentrifuge bildende Siebtrommel 2¹ und 2² vorgesehen. Die äussere Siebtrommel 2² ist mittels einer Welle 26 rotierbar, welche an ihrer Stirnwand befestigt ist. An dieser Stirnwand ist auch mittels der Stangen 29 das Gebilde bestehend aus dem Schubboden 4 und den Reibscheiben 12 und 13 befestigt. Der Schubboden 4 ist so in der Mitte der Siebtrommel 2² angeordnet. Die Siebtrommel 2¹ ist in der Siebtrommel 2² geschachtelt angeordnet und relativ zu dieser längsaxial verschiebbar. Zu dieser längsaxialen, oszillierenden Verschiebung dienen Zugstangen 27, die durch Schlitze 30 in die Siebtrommel 2² führen und mit der Siebtrommel 2¹ verbunden sind. Das Gebilde aus dem Schubboden 4 und den Reibscheiben 12 und 13 rotiert zusammen mit der Siebtrommel 2² und ist längsaxial relativ zu der Siebtrommel 2² unverschiebbar. Eine relative Verschiebung zwischen dem Schubboden 4 und der Siebtrommel der ersten Stufe 2¹ wird durch das Verschieben dieser Siebtrommel mittels der Zugstangen 27 erreicht. Durch dieses längsaxiale, oszillierende Verschieben der Siebtrommel 2¹ wird einerseits der Filterkuchen an der Siebfläche der Siebtrommel 2¹ transportiert, so dass er auf die Siebfläche der Siebtrommel der zweiten Stufe 2² hingeschoben wird, und er wird damit gleichzeitig auch entlang der Siebfläche der Siebtrommel der zweiten Stufe 2² in Richtung zu den Austragsöffnungen 7, beiderseits der Siebtrommel 2², geschoben und fällt dort als Produkt heraus.

Die relative Verschiebung zwischen der Ausflussöffnung 9 des Speiserohres 8¹ und dem Schubboden 4, welcher hier längsaxial unverschiebbar, also in seiner längsaxialen Position verbleibend angeordnet ist, wird durch längsaxiales, oszillierendes Verschieben des Speiserohres 8¹ erzielt. Die beiden Verschiebungen : das Verschieben der Siebtrommel 2¹ relativ zu dem Schubboden 4 und das Verschieben des Speiserohres 8¹ relativ zu dem Schubboden 4, erfolgen im gleichen Takt.

Aehnlich wäre es möglich auch mehrstufige Zentrifugen in der Art der Erfindung zu bauen.

## Patentansprüche

1. Schubzentrifuge mit mindestens einer in einem Gehäuse (1) rotierbar gelagerten Siebtrommel (2) und mit einem in der Siebtrommel zu ihr koaxial angeordneten, scheibenförmigen Schubboden (4), der rotierbar und zwischen Wendepunkten (5 und 6) relativ zu der Siebtrommel (2) in der Längsrichtung hin und her verschiebbar ist, und zum Bestreichen eines Längsabschnittes der Filterfläche der Siebtrommel und zum Schieben eines Filterkuchens der Siebtrommel entlang in Richtung zu Austragsöffnungen (7) für den Filterkuchen vorgesehen ist, wobei die Wendepunkte vorzugsweise beiderseits der gedachten Mittellinie (3) der Siebtrommel liegen, wobei zum Zuführen der zu trennenden Suspension in der Siebtrommel (2) ein koaxial zu ihr angeordnetes Speiserohr (8, bzw. 8¹) vorgesehen ist, und wobei an den beiden Seiten der Siebtrommel (2) die Austragsöffnungen (7) für den Filterkuchen vorhanden sind, dadurch gekennzeichnet, dass die Ausflussöffnung (9) des Speiserohrs (8 bzw. 8¹) radial nach aussen weist, in der Mitte zwischen den beiden Wendepunkten (5 und 6) des Schubbodens (4) liegt, und dass der Schubboden (4) eine zentrale Oeffnung (10) aufweist, die einen Durchgang für das Speiserohr durch den Schubboden (4) freigibt, so dass sich die Ausflussöffnung (9) des Speiserohres (8) beim Hin- und Herverschieben des Schubbodens (4) relativ zu der Ausflussöffnung (9) abwechselnd an der einen oder anderen Seite des Schubbodens (4) befindet.

2. Schubzentrifuge nach Anspruch 1, dadurch gekennzeichnet, dass die die zentrale Oeffnung (10) in dem Schubboden (4) begrenzende Wand zum Verteilen des Stromes der radial auswärts ausfliessenden Suspension einen keilförmigen, gegen die Richtung der Stromrichtung weisenden Querschnitt (11) aufweist.

3. Schubzentrifuge nach Anspruch 1, dadurch gekennzeichnet, dass an dem Schubboden (4) beiderseits je eine koaxial und parallel zu ihm angeordnete Reibscheibe (12, bzw. 13) befestigt ist, jeweils zwischen dem Schubboden (4) und der Reibscheibe (12, bzw. 13) einen Zwischenraum für einen Durchfluss der zu trennenden Suspension in Richtung zu der Siebfläche der Siebtrommel (2) hin freilassend, wobei die an der dem Speiserohr (8) zugewandten Seite des Schubbodens angebrachte Reibscheibe (13) mit einer zentralen Oeffnung (14) zum Durchgang des Speiserohres versehen ist.

4. Schubzentrifuge nach Anspruch 1, bei welcher die Siebtrommel einen zylindrischen Teil (15 in Fig. 7) aufweist, welcher beiderseits in einen konischen, in Richtung zu den Austragsöffnungen (7) sich erweiternden Teil (16) übergeht, wobei die Siebtrommel auf beiden Seiten in einem Gehäuse gelagert ist, und bei welcher der Schubboden (4) entlang dem zylindrischen Teil (15) verschiebbar angeordnet ist.

5. Schubzentrifuge nach Anspruch 1, welche mit einer Waschvorrichtung (17 bzw. 18) zum Waschen des Filterkuchens an der Siebfläche der Siebtrommel (2) versehen ist.

6. Schubzentrifuge nach Anspruch 1, mit zwei ineinander geschachtelten, eine zweistufige Zentrifuge bildenden Siebtrommeln (2¹ und 2² in Fig. 8), bei welcher die Siebtrommel der ersten Stufe (2¹) relativ zu dem Schubboden (4) und zu der Siebtrommel der zweiter Stufe (2²) in der Axialrichtung verschiebbar ist, wobei mit dieser relativen Bewegung auch der Filterkuchen entlang der zweiten Stufe bewegbar ist, und bei welcher das Speiserohr (8¹) relativ zu dem, in axialer Richtung in seiner längsaxialen Position verbleibend angeordneten Schubboden (4) verschiebbar ist.

## Claims

1. Pusher centrifuge with at least one sieve drum (2) which is rotatably mounted in a housing (1) and with a disc-shaped pusher floor member (4) arranged in the sieve drum coaxially thereto, which pusher floor member is rotatable and is able to be displaced to and fro relative to the sieve drum (2) in the longitudinal direction between turning points (5 and 6), and is provided to make wiping contact with a longitudinal- section of the filter surface of the sieve drum and to push a filter cake along the sieve drum in the direction of discharge openings (7) for the filter cake, where the turning points preferably lie on both sides of the imaginary centre line (3) of the sieve drum, where for the infeed of the suspension which is to be separated in the sieve drum (2) a feed pipe (8, resp. 8¹) is provided arranged coaxially thereto, and where the discharge openings (7) for the filter cake are present on the two sides of the sieve drum (2), characterized in that the outflow opening (9) of the feed pipe (8 resp. 8¹) extends radially outward, lies in the centre between the two turning points (5 and 6) of the pusher floor member (4), and that the pusher floor member (4) has a central opening (10), which provides a free passage for the feed pipe through the pusher floor member (4), so that the outflow opening (9) of the feed pipe (8) during the to-and-fro displacement of the pusher floor member (4) relative to the outflow opening (9) is alternately located on the one or other side of the pusher floor member (4).

2. Pusher centrifuge according to Claim 1, characterized in that, for distributing the flow of suspension radially outwards, the wall delimiting the central opening (10) in the pusher floor member (4) has a wedge-shaped cross-section (11) tapering outwardly to the direction of flow.

3. Pusher centrifuge according to Claim 1, characterized in that there is secured to the pusher floor member (4) on both sides in each case a friction disc (12 resp. 13) arranged coaxially and parallel thereto, respectively leaving free between the pusher floor member (4) and the friction disc (12 resp. 13) an intermediate space for a throughflow of the suspension which is to be separated in the direction of the sieve surface of the sieve drum (2), where the friction disc (13) mounted at the side of the pusher floor member which meets the feed pipe (8) is provided with a central opening (14) for the passage of the feed pipe therethrough.

4. Pusher centrifuge according to Claim 1, in which the sieve drum has a cylindrical portion (15 in Fig. 7), which merges at both ends into a conical portion (16) which widens in the direction of the discharge openings (7), where the sieve drum is mounted at both sides in a housing, and in which the pusher floor member (4) is arranged so as to be displaceable along the cylindrical portion (15).

5. Pusher centrifuge according to Claim 1, which is provided with a washing device (17 resp. 18) to wash the filter cake at the sieve surface of the sieve drum (2).'

6. Pusher centrifuge according to Claim 1, with two internested sieve drums (2¹ and 2² in Fig. 8) forming a double-stage centrifuge, in which the sieve drum of the first stage (2¹) is displaceable in the axial direction relative to the pusher floor member (4) and to the sieve drum of the second stage (2²), whereby with this relative movement the filter cake can also be moved along the second stage, and in which the feed pipe (8¹) is displaceable relative to the pusher floor member (4) which is arranged to remain stationary in the axial direction in its longitudinal axial position.

## Revendications

1. Centrifugeuse à poussoir, comportant au moins un tambour perforé (2), logé tournant dans une enveloppe (1), ainsi qu'une plaque de poussée (4) en forme de disque, placée dans le tambour perforé coaxialement à celui-ci, cette plaque de poussée étant tournante et déplaçable en va-et-vient dans le sens de la longueur par rapport au tambour perforé (2) entre des points d'inversion (5 et 6) et étant prévue pour balayer un tronçon longitudinal de la surface de filtrage du tambour perforé et pour pousser un gâteau de filtrage le long du tambour en direction d'ouvertures d'évacuation (7), cependant que les points d'inversion sont de préférence disposés des deux côtés de la médiane (3) du tambour perforé, cependant que, pour l'alimentation de la suspension à séparer dans le tambour perforé (2), est prévu un tuyau d'alimentation (8, 8¹), coaxial au tambour, les ouvertures d'évacuation (7) du gâteau de filtrage étant prévues sur les deux côtés du tambour perforé (2), caractérisée en ce que l'ouverture d'écoulement (9) du tuyau d'alimentation (8, 8¹) est dirigée radialement vers l'extérieur et située au milieu de la droite joignant les deux points d'inversion (5 et 6) de la plaque de poussée (4) et en ce que la plaque de poussée (4) présente une ouverture centrale (10), qui libère un passage pour le tuyau d'alimentation à travers cette plaque, de sorte que l'ouverture d'écoulement (9) du tuyau d'alimentation (8) se trouve d'un côté ou de l'autre de la plaque de poussée (4) pendant le va-et-vient de celle-ci par rapport à l'ouverture d'écoulement (9).

2. Centrifugeuse à poussoir suivant la revendication 1, caractérisée en ce que la paroi qui limite l'ouverture centrale (10) dans la plaque de poussée (4) présente, pour la répartition du courant de la suspension s'écoulant radialement vers l'extérieur, une section transversale (11) en forme de coin, dirigée contre le sens du courant.

3. Centrifugeuse à poussoir suivant la revendication 1, caractérisée en ce que, des deux côtés de la plaque de poussée (4), est chaque fois fixé un disque de frottement (12, 13) coaxial et parallèle à la plaque de poussée, laissant chaque fois, entre la plaque de poussée (4) et le disque de frottement (12, 13), un espace intermédiaire pour le passage de la suspension à séparer en direction de la surface de filtrage du tambour perforé (2), cependant que le disque de frottement (13) placé sur la face de la plaque de poussée tournée vers le tuyau d'alimentation (8) est muni d'une ouverture centrale (14), pour le passage du tuyau d'alimentation.

4. Centrifugeuse à poussoir suivant la revendication 1, caractérisée en ce que le tambour perforé présente une partie cylindrique, (15, fig. 7), qui se transforme, des deux côtés, en une partie conique (16), s'élargissant vers les ouvertures d'évacuation (7), cependant que le tambour perforé est logé des deux côtés dans une enveloppe et en ce que, sur la centrifugeuse, la plaque de poussée (4) est logée mobile le long de la partie cylindrique (15).

5. Centrifugeuse à poussoir suivant la revendication 1, caractérisée en ce qu'elle est munie d'un dispositif (17, 18) pour le lavage du gâteau de filtrage sur la surface de filtrage du tambour perforé (2).

6. Centrifugeuse à poussoir suivant la revendication 1, caractérisée en ce qu'elle comprend deux tambours perforés (2¹ et 2², sur la fig. 8), insérés l'un dans l'autre et formant une centrifugeuse à deux étages, sur laquelle le tambour perforé du premier étage (2¹) est mobile axialement par rapport à la plaque de poussée (4) et au tambour perforé du deuxième étage (2²), cependant que, par suite de ce mouvement relatif, le gâteau de filtrage peut être déplacé aussi le long du deuxième étage et sur laquelle le tuyau d'alimentation (8¹) est mobile par rapport à la plaque de poussée (4) restant axialement dans sa position longitudinale.
